# EUROPÄISCHE PATENTSCHRIFT

(11) **EP 0 685 022 B1**
(45) Veröffentlichungstag und Bekanntmachung des Hinweises auf die Patenterteilung: **14.08.1996**
(21) Anmeldenummer: 94906871.2
(22) Anmeldetag: 10.02.1994
(51) Int. Cl.: E04G 11/48

(54) **DECKENSCHALUNG**
CEILING FORM
COFFRAGE DE PLAFOND

(30) Priorität: 20.02.1993 DE 4305302
(43) Veröffentlichungstag der Anmeldung: 06.12.1995
(73) Patentinhaber: PERI GMBH, D-89264 Weissenhorn (DE)
(72) Erfinder: SCHWÖRER, Artur, D-89250 Senden (DE)
(74) Vertreter: KOHLER SCHMID + PARTNER
(86) Internationale Anmeldenummer: DE9400154
(87) Internationale Veröffentlichungsnummer: WO9419562

(56) Entgegenhaltungen:
- DE-A- 3 024 580
- DE-C- 3 316 557
- FR-A- 2 475 099
- US-A- 1 888 738

## Beschreibung

Die Erfindung bezieht sich auf eine System-Deckenschalung mit Deckenstützen und rechteckigen Schalelementen und Dekkenträgern, wobei an einem eine Kopfplatte enthaltenden Stützenkopf aufrecht stehende Plattenabschnitte vorgesehen sind, die in einer senkrechten, die Stützen achse enthaltenden Ebene liegen und in einem Abstand von der lotrechten Stützenachse angeordnet sind.

Bei einer durch die EP 297 357 B1 bekanntgewordenen Deckenstütze dieser Art weist eine rechteckige Kopfplatte sich über die Ecken dieser Platte hinaus erstreckende radial verlaufende Arme auf, an deren Enden senkrechte Bolzen befestigt sind, die von unten in den Eckbereich des Rahmens eines sich auf der Platte abstützenden Schalelementes eingreifen können und diese Schalelemente festhalten. Die vier Ekken von auf die Kopfplatte aufgelegten vier Schalelementen treffen in der Verlängerung der Stützenachse zusammen. An der Seitenfläche der Kopfplatte sind radial sich erstreckende hochstehende Stege vorgesehen, die an den Seitenflächen der einander benachbarten Schalelemente anliegen. Die Ecke eines Schalelementes ist durch den Bolzen und die Stege festgehalten.

Wird die Stütze abgesenkt, so ist es schwierig, in dem Raum zwischen der abgesenkten Kopfplatte und der Unterfläche der Betondecke die Schalelemente zu entfernen, weil die Ecken der Schalelemente zwischen den Bolzen und den Stegen eingespannt sind und daher die Schalelemente wegen ihrer Dicke keine Schwenkbewegung um eine schräg zwischen den Rändern verlaufende Achse erlauben. Die Schalelemente müssen daher beim Abbau um die ganze Höhe der Bolzen nach oben angehoben werden. Dieser Stützenkopf eignet sich nur zur Auflage von Schalelementen, nicht aber zur Auflage von Deckenträgern.

Der Erfindung liegt die Aufgabe zugrunde, Deckenschalungen zu entwickeln, die mit großer Sicherheit insbesondere beim Abnehmen der Deckenelemente und trotzdem einfach zu handhaben sind und deren Stützenkopf unter Aufrechterhaltung einer hohen Sicherheit zur Vereinfachung der Deckenschalung zur Auflage von verschiedenen Elementen einer Deckenschaltung geeignet ist.

Diese Aufgabe wird gemäß der Erfindung dadurch gelöst, daß die Plattenabschnitte als Haltemittel für sich auf dem Stützenkopf abstützende Deckenelemente in die Unterseite des Deckenelements eingreifen und daß ein zusätzlicher Anschlag für die Deckenelemente vorgesehen ist, über den das Deckenelement beim Abnehmen nach dem Abschwenken angehoben werden muß.

Diese Schalung hat den Vorteil, daß die Deckenschalelemente beim Abschwenken nicht unbeabsichtigt über den Anschlag oder das obere Ende dieser Haltemittel hinaustreten und herunterfallen. Nach dem Abschwenken müssen die Deckenelemente nur noch um ein geringes Maß angehoben werden, um sie vollständig von der Stütze zu entfernen. Auf einen solchen Stützenkopf können gegebenenfalls unter Hinzufügen weiterer Teile, sowohl Deckenträger als auch unmittelbar Schalelemente sicher aufgelegt werden.

Auf die Deckenträger können dann z.B. Schalelemente aufgelegt werden. Diese Schalung ist daher vielseitig anwendbar.

Bei Ausführungsformen der Erfindung weisen die Plattenabschnitte eine der Stützenachse zugewandte Stirnfläche auf, die derart nach oben verläuft, daß sich die Plattenabschnitte nach oben verjüngen, wobei sich am oberen Ende der Stirnfläche als Anschlag ein senkrecht oder hinterschnitten verlaufender Stirnflächenabschnitt anschließt.

Diese Schalung hat den Vorteil, daß die Füße von Rahmen von Schalelementen beim Abschwenken auf der durch die Verjüngung bedingten Schrägfläche nach oben verschoben werden. Dabei verhindert der Anschlag, daß die Deckenschalelemente beim Abschwenken unbeabsichtigt über das obere Ende dieser Haltemittel hinaustreten und herunterfallen. Nach dem Abschwenken müssen die Schalelemente nur noch um das geringe Maß der Höhe des Anschlages angehoben werden, um sie vollständig von der Stütze zu entfernen.

Beim Abschwenken werden die Schalelemente um ihren Fuß am Rahmen als Schwenkachse verschwenkt. Ein weiterer Vorteil dieser Ausführungsform liegt darin, daß wenn beim Abbau das Schalelement angehoben wird, die Schwenkachsemit den Füßen nach oben und außen wandert, so daß das Schalelement sich nach außen bewegt. Wenn noch alle vier Schalelemente auf dem Stützenkopf aufliegen, so gewinnt das angehobene Schalelement an seinen Rändern den Abstand von den benachbarten Schalelementen, den es wegen seiner Dicke zum Abschwenken braucht, wenn die Randkante der Schalhaut in einer Ebene mit der äußeren Seitenfläche des Rahmens des Schalelementes liegt.

Bei einer anderen Ausführungsform der Erfindung ist an den Enden von als Deckenträger ausgebildeten Deckenelementen eine vorzugsweise schlitzförmige Aussparung vorgesehen, die einen hochgestellten Plattenabschnitt aufnehmen kann und der Anschlag wird nach dem Aufsetzen des Trägers auf den Stützenkopf vom Träger hintergriffen und hält den auf den Stützenkopf aufgesetzten Träger in seiner Längsrichtung fest. Das Trägerende ist zwischen dem in die Aussparung eingreifenden Plattenabschnitt und den Anschlag festgehalten. Die Träger können von unten auf den Stützkopf aufgelegt werden.

Auf der Kopfplatte können zwei in einer die Stützenachse enthaltenden lotrechten Ebene liegenden Plattenabschnitte angeordnet sein, bei Ausführungsformen der Erfindung sind jedoch vier derartige Plattenabschnitte in zwei sich rechtwinklig schneidenden senkrechten Ebenen auf der Kopfplatte vorgesehen.

Die Kopfplatte kann eine beliebige Form aufweisen. Bei einer Ausführungsform der Erfindung ist der Stützenkopf jedoch rechteckig und die Plattenabschnitte verlaufen von den Ecken radial nach innen. Diese Ausführungsform der Erfindung hat den Vorteil, daß das Abschwenken der Deckenelemente nicht durch Ränder der Kopfplatte vorzeitig behindert wird.

Bei einer Ausführungsform der Erfindung erstrecken sich die lotrechten Plattenabschnitte über den Rand der Kopfplatte hinaus, was wiederum dazu beiträgt, daß die sich am Stützenkopf abstützenden Deckenschalungsteile von Teilen des Stützenkopfes möglichst ungehindert abschwenken lassen.

Der Anschlag kann an beliebiger Stelle des Stützenkopfes vorgesehen sein. Bei einer Ausführungsform der Erfindung ist dieser Anschlag an einem mit der Kopfplatte verbundenen Teil in Verlängerung der Plattenabschnitte in einem Abstand vom Plattenrand vorgesehen. Dieser Anschlag kann bei Ausführungsformen der Erfindung unterhalb der Ebene der Kopfplatte liegen.

Weitere Merkmale der Erfindung ergeben sich aus der folgenden Beschreibung von Ausführungsformen der Erfindung in Verbindung mit den Ansprüchen und der Zeichnung. Die einzelenen Merkmale können je für sich oder zu mehreren bei Ausführungsformen der Erfindung verwirklicht sein.

Es zeigen:
- Fig. 1: eine Ansicht auf eine Ausführungsform eines Stützenkopfes bei einer Ausführungsform der erfindungsgemäßen Deckenschalung;
- Fig. 2: eine Draufsicht auf diesen Stützenkopf nach Fig. 1;
- Fig. 3: eine der Fig. 1 entsprechende Ansicht einer Ausführungsform einer Deckenschalung, bei der die Schalelemente unmittelbar auf dem Stützenkopf aufliegen;
- Fig. 4: eine Draufsicht auf die Anordnung nach Fig. 3;
- Fig. 5: eine Ansicht einer weiteren Ausführungsform der Deckenschalung mit auf dem Stützenkopf aufliegenden Trägern und auf diesen aufgesetzten Schalelementen
- Fig. 6: ... (Fortsetzung Seite 6 oben der ursprünglichen Unterlagen)
- Fig. 6: eine Draufsicht auf die Ausführungsform nach Fig. 5;
- Fig. 7: ein Systembild schematisch in Draufsicht auf eine Ausführungsform nach Fig. 3;
- Fig. 8: eine der Fig. 7 entsprechenden Darstellung auf die Ausführungsform nach Fig. 5;
- Fig. 9: zeigt eine Ausführungsform der erfindungsgemäßen Deckenschalung unter Verwendung einer Fallhülse und
- Fig. 10: eine entsprechende Darstellung einer weiteren Ausführungsform der Schalung am Wandanfang.

Bei der in Fig. 1 dargestellten Ausführungsform der Erfindung ist am oberen Ende einer Stütze 1 ein als ganzes mit 2 bezeichneter Stützenkopf befestigt. Dieser Stützenkopf weist eine Grundplatte 3 sowie in einem Abstand von beispielsweise 50 mm oberhalb der Grundplatte 3 eine Kopfplatte 4 auf, die etwas kleiner als die Grundplatte 3 ist. Die Kopfplatte 4 ist durch senkrecht gestellte Stege 16 mit der Grundplatte 3 verbunden, die kreuzweise angeordnet sind und sich in der Stützenlängsachse 6 schneiden. An die Enden der Stege 16 schließen sich senkrecht gestellte Plattenabschnitte 5 und 10 an, die als Halterung für Deckenelemente dienen und die Kopfplatte 4 in einem verhältnismäßig geringen Abstand von deren Rand 7 in einem Schlitz 62 durchsetzen, so daß zwischen ihrer sich über die Kopfplatte 4 hinaus nach oben erstreckenden Stirnfläche 8, die der Stützenachse 6 zugewandt ist, und der Stirnfläche 9 des gegenüberliegenden lotrechten Plattenabschnittes 10 ein verhältnismäßig großer Zwischenraum besteht. Die Stirnflächen 8 und 9 verlaufen gewölbt nach oben, so daß sich die Plattenabschnitte 5 und 10 nach oben verjüngen. Am oberen Ende der Stirnflächen 8 und 9 schließen sich etwa senkrecht oder hinterschnitten verlaufende Stirnflächenabschnitte 11 und 12 an, die einen Anschlag für ein die Flächen 8 und 9 heraufgleitendes Teil eines Schalelementes bilden.

Die Grundplatte 3 ist quadratisch, die lotrechten Plattenabschnitte 5 und 10 verlaufen von den Ecken dieses Quadrates radial nach innen. Die Kopfplatte 4 ist bei der dargestellten Ausführungsform achteckig, sie kann aber genausogut eine andere, z.B. quadratische Form aufweisen.

Die lotrechten Plattenabschnitte 5 und 10 erstrecken sich über den Rand 7 der Kopfplatte 4 und den Rand 14 der Grundplatte 3 radial nach außen. Die Plattenabschnitte 5 und 10 weisen etwa an ihrem äußeren Ende einen die Plattenabschnitte durchsetzenden Anschlag 15 auf.

Bei der in den Figuren 3 und 4 dargestellten Ausführungsform der Erfindung ist die Auflage von Schalelementen 21 auf dem Stützenkopf 2 erläutert. Der in Fig. 3 dargestellte Stützenkopf weist an seiner Unterseite einen zentralen Stab 18 auf, der in das obere Ende einer Stütze 1 eintaucht und in ihr befestigt ist. Die Stütze 1 weist außerdem noch eine Befestigungsplatte 20 auf, auf der der Stützenkopf 2 mit seiner Grundplatte 3 aufgesetzt und ebenfalls befestigt werden kann.

Auf der Kopfplatte 4 des Stützenkopfes 2 stützt sich ein Schalelement 21 ab, das einen umlaufenden Rahmen 22 aufweist, der an seinem oberen Ende einen auskragenden Flansch 23 trägt, in dem eine Schalhaut 24 aus Schichtholz befestigt ist. Der Rahmen 22 aus Metall weist an seinem unteren Ende einen einwärts gerichteten Fuß 25 auf, mit dem er auf der Kopfplatte 4 aufliegt. Der Flansch 23 ist als Tropfnase ausgebildet. Der äußere Rand des Flansches 23 verläuft bei auf die Kopfplatte 4 aufgesetztem Schalelement in einer Längsmittelebene, von der der Fuß 25 einen gewissen Abstand 17 hat. Wie die Figur 4 zeigt, können vier Schalelemente 21 auf der Kopfplatte 4 aufgelegt werden, so daß die Ränder der Flansche 23 dicht aneinander liegen. Die Ecke der vier rechteckigen Schalelemente 21 liegt im Bereich der Stützenachse 6. Daher verlaufen die Plattenabschnitte 5 und 10 in einem Winkel von 45° zu den Wänden des Rahmens 22. Die der Stützenachse 6 zugewandte Stirnfläche 8 greift daher von unten und innen in die Ecke des Schalelementes ein. Der innere Rand des Fußes 25 des Rahmens 22 liegt dabei passend oder mit etwas Spiel am unteren Ende der Stirnfläche 8 an, so daß vier auf die Kopfplatte 4 aufgelegte Schalelemente 21 unverrückbar gehalten sind.

Bei der dargestellten Ausführungsform sind die Stirnflächen 8 gewölbt. Sie können jedoch auch eben verlaufen oder aber kann der Plattenabschnitt 5 eine andere Form aufweisen. Wesentlich ist, daß das untere Rahmenende des aufgesetzten Schalelementes mit geringem Spiel festgehalten wird, sich aber der Querschnitt des Plattenabschnittes 5 nach oben verjüngt, so daß die Seitenwand des Rahmens beim Abschwenken des Schalelementes währed des Abbaues der Deckenschalung zunächst um den inneren Rand des Fußes 25 schwenkt. Nach einem bestimmten Schwenkwinkel gleitet entweder zunächst ohne Anlage des Rahmens 22 am oberen Rand 19 oder mit Anlage am oberen Rand 19 der Fuß 25 bzw. das untere Ende des Rahmens 22 an der Fläche 8 nach oben bis er an dem Anschlag 11 zur Anlage kommt. Bei einer nicht gezeichneten Ausführungsform, deren Maßverhältnisse etwas anders als bei der in der Zeichnung dargestellten Ausführung gewählt sind, z.B. wenn der Anschlag 11 und damit der Plattenabschnitt 5 weiter außen vorgesehen ist, liegt in dieser Stellung die Innenfläche des Rahmens 22 auf der oberen, waagrechten Stirnfläche 19 der Plattenabschnitte 5 bzw. 10 auf und das Schalelement 21 hängt etwa senkrecht nach unten. Wird das Schalelement nun aus dieser Lage noch weiter einwärts geschwenkt, so erfolgt diese Schwenkbewegung um eine auf der Stirnfläche 19 verlaufenden Schwenkachse. Diese Schwenkbewegung wird dadurch begrenzt, daß der Rahmen des Schalelementes an dem Rand der Grundplatte 3 oder aber an der Stütze 1 zur Anlage kommt. Bei diesem Weiterschwenken hebt sich der Fuß 25 etwas an, er wird an dem Anschlag 11 nach oben verschoben. Die Maße können so gewählt sein, daß am Ende der Schwenkbewegung der Fuß 25 den Anschlag 11 noch deutlich hintergreift, so daß das Schalelement 21 noch etwas angehoben werden muß, damit der Fuß von dem Anschlag 11 freikommt. Es sind jedoch auch Ausführungsformen denkbar, bei denen der Anschlag 11 so niedrig ist, daß er bei dem Weiterschwenken des Schalelementes 21 über seine senkrechte Lage hinaus von dem Anschlag 11 ganz freikommt. Selbstverständlich ist es auch möglich, ohne Weiterschwenken des Schalelementes 21 über seine senkrechte Lage hinaus das Schalelement soweit anzuheben, daß der Fuß 25 vom Anschlag 11 freikommt und das Schalelement abgehoben werden kann. Der Anschlag 15 hat bei dieser Ausführungsform der erfindungsgemäßen Deckenschalung keine Funktion.

Figur 7 zeigt schematisch das Systembild einer Ausführungsform der in Fig. 3 dargestellten Schalung. Die vier Ecken eines Schalelementes 21 sind auf vier Stützenköpfen 2 aufgelegt und werden dort durch die jeweiligen Plattenabschnitte 5 bzw. 10 festgehalten. Die anderen Schalelemente 21 reihen sich fugendicht aneinander.

Bei der in den Figuren 5 und 6 dargestellten Ausführungsform der Erfindung sind auf die Grundplatte 4 Deckenlängsträger 26 aufgelegt, die an ihrer oberen Fläche 27 schräg nach oben gerichtete Lappen 28 tragen, die von unten hinter den unteren Rand und Fuß 25 des Rahmens 22 von auf die Fläche 27 aufgesetzten Schalelementen 21 eingreifen und damit das Schalelement 21 auf dem Träger 26 unverrückbar festhalten.

Das Ende des Trägers 26 weist eine lotrechte Stirnfläche 29 auf. Ein zur Trägerlängsachse quer verlaufenden Fuß 30 liegt auf der Platte 4 auf und vergrößert seine Auflagefläche und damit Kippsicherheit um die Längsachse des Trägers. Das Ende des Deckenträgers 26 weist einen nach unten offenen Schlitz auf, der bis etwa 2/3 der Trägerhöhe reicht und der die Stirnfläche 29 entweder ebenfalls durchsetzt oder aber ist der Schlitz 31 im Bereich der Stirnfläche 29 durch eine senkrechte Platte 32 verschlossen.

Der untere Rand 33 des Trägers 26 verläuft zunächst ein kleines Stück parallel zur Trägerlängsachse, um eine gute Auflage auf der Platte 4 des Stützenkopfes zu gewährleisten. Dann aber verläuft der Rand 33 schräg nach oben, setzt sich dann über eine Biegung 34, die sich über 90° erstrecken kann, in einem schräg nach unten verlaufenden Abschnitt 35 fort, der einen nach unten verlaufenden Vorsprung 36 begrenzt. Der Randabschnitt 35 verläuft in einem kleinen Abstand vom Rand der Kopfplatte 4 entfernt nach unten. Der Vorsprung 36 greift bei aufgesetztem Träger 26 hinter den unterhalb der Ebene der Kopfplatte 4 angeordneten Anschlag 15. Der Schlitz 31 verläuft auch in der Längsmittelebene des Vorsprunges 36. Beim Aufsetzen des Trägers 26 auf den Stützenkopf 2 tritt der Plattenabschnitt 5 in den Schlitz 31 ein, so daß der Träger 26 durch den im Schlitz 31 eingreifenden Plattenabschnitt 5 und den den Anschlag 15 hintergreifenden Vorsprung 36 gehalten ist.

Bei der dargestellten Ausführungsform der Erfindung hat die Stirnfläche 29 von der Stützenachse 6 einen kleinen Abstand 37, der Randabschnitt 35 einen etwa gleich großen Abstand 38 und der dem Anschlag 15 zugewandte Rand des Vorsprunges 26 einen kleinen Abstand 39 von dem Anschlag 15. Der Träger 26 ist daher auf dem Kopf 2 um einen kleinen Betrag längs verschiebbar gelagert, so daß Toleranzen in den Abmessungen der Schalelemente 21 ausgeglichen werden können, wenn die Lage der Stirnfläche 40 am Flansch 23 durch Anlage an das benachbarte Schalelement bestimmt ist.

Die Last des Trägers 26 wird unmittelbar im Zentrum des Stützkopfes durch den kurzen waagrechten Abschnitt des Randes 33 eingetragen.

Der dem Anschlag 15 zugewandte Rand des Vorsprunges 36 verläuft zunächst in einem Abschnitt 41 etwa rechtwinklig zu der Trägerlängsachse nach oben, worauf ein etwa halbkreisförmiger, auf das Trägerende gerichteter Einschnitt 42 folgt. Daran schließt sich ein zur Trägerlängsachse paralleler Randabschnitt 43 an, der in dem Rand 44 mündet und zur unteren Begrenzung 45 des Trägers verläuft.

Die Abschwenkbewegung des Trägers 26 beim Abbau der Schalung kann je nach den gewählten Maßverhältnissen in den Einzelheiten verschieden verlaufen. Bei der dargestellten Ausführungsform der Erfindung legt sich beim Abschwenken des Trägers 26 zunächst einmal die Biegung 34 an den Rand der Kopfplatte 4, so daß der Vorsprung 36 etwas tiefer in den Stützkopf 2 eintaucht. Beim weiteren Abschwenken legt sich der runde Einschnitt 42 auf die oberen Fläche des Anschlages 15 auf, so daß die weitere Schwenkung um diese Auflage der Rundung des Einschnittes 42 auf der oberen Fläche des Anschlages 15 erfolgt, bis eine Ecke 46 am stützenseitigen Ende des Randabschnittes 45 an dem Umfang 47 der Stütze 1 zur Anlage kommt. Je nach den Maßverhältnissen kann sich dabei auch die Stirnplatte 32 auf den oberen Rand des Plattenabschnittes 5 auflegen.

Bei der dargestellten Ausführungsform hintergreift in dieser Schwenklage eine Flanke 48 des Einschnittes 42 den Anschlag 15, so daß der Träger 26 in dieser Lage ein klein wenig angehoben werden muß, damit die Flanke 48 von dem Anschlag 15 freikommt und damit der Träger rechtwinklig zur Stützenachse von der Stütze entfernt und abgenommen werden kann.

Bei dieser Ausführungsform der Erfindung haben die Plattenabschnitte 5 und 10 die Funktion, dem Träger 26 quer zu seiner Längsachse einen guten Halt zu geben, da ja diese Plattenabschnitte in den Schlitz 31 eintreten. Die Stirnflächen 8 der Plattenabschnitt 5 und 10 haben bei dieser Ausführungsform der Deckenschalung keine wesentliche Funktion, höchstens diejenige, daß beim Aufsetzen der Träger von oben die Stirnplatte 32 entlang der Fläche 8 nach unten gleitet, wenn er mit einem entsprechend großen Abstand von der Stützenachse 6 aufgesetzt und erst dann in Richtung auf die Stützenachse geschoben wird, damit der Vorsprung 36 in den Zwischenraum zwischen dem Anschlag 15 und dem Rand der Kopfplatte 4 nach unten treten kann.

Figur 8 zeigt ein Systembild der in den Figuren 5 und 6 dargestellten Ausführungsform. Die Träger 26 verlaufen über zwei voneinander abgewandten Ecken der Grundplatte 3 des Stützenkopfes 2. Auf den Träger 26 sind bei dieser Ausführungsform der Erfindung an seinen beiden oberen Längsseitenrändern, also zu beiden Seiten des Trägers 26, z.B. je zwei Schalelemente 21 aufgelegt, deren Ränder fugendicht aneinander anliegen, auch oberhalb des Stützenkopfes 2. Die Ecken von vier Schalelementen 21 liegen in Verlängerung der Stützenachse 6 aneinander an.

Bei Ausführungsformen der erfindungsgemäßen Deckenschalung, bei der der Stützenkopf 51 an einer Fallhülse 52 angeordnet ist, können die Enden eines Deckenträgers nicht bis an die Stützenachse 6 reichend auf den Stützenkopf aufgelegt werden, weil zwischen der Stirnfläche des einen Trägers und der Stirnfläche des nächsten Trägers ein nach oben ragende Stützenabschnitt 54 verläuft, an dem die Fallhülse nach unten abgesenkt werden kann. In diesem Falle liegen die Träger 26 auf der Kopfplatte des Stützenkopfes etwas weiter außen auf. Die Kopfplatte 49 ist dann durch eine Abkantung 50 verstärkt, so daß auch der etwas weiter von der stützenachse 6 entfernte Lasteintrag durch die Träger 26 ohne weiteres vom Stützenkopf 51 aufgenommen werden kann. Bei dieser Ausführungsform der Deckenschalung ist ein Anschlag 15 an dem an einer Fallhülse 52 vorgesehenen Stützenkopf 51 entbehrlich. Der Träger 26 wird über den Rand 53 der Kopfplatte 49 abgeschwenkt. Ein dem Vorsprung 36 in Fig. 5 entsprechender Vorsprung an der Unterseite der Träger 26 hat bei dieser Ausführungsform der Deckenschalung keine Funktion. Die Schwenkbewegung des Trägers 26 wird bei dieser Ausführungsform dadurch begrenzt, daß der Randabschnitt 44 an der Unterseite der Träger 26 sich an einen Rand 55 einer Grundplatte 56 des Stützkopfes bzw. der Fallhülse 52 anlegt.

Der die Fallhülse 52 führende Stützenabschnitt 54 verläuft zwischen den Stirnflächen der beiden auf dem Stützenkopf aufliegenden Trägerenden 26 und daher zwischen den Stirnflächen 40 der auf die Träger 26 aufgesetzten Schalelementen 21. Die obere Stirnfläche 57 des Stützenabschnittes 54 ist bei dieser Ausführungsform der Deckenschalung durch eine vorzugsweise aus Kunststoff bestehende Leiste 58 abgedeckt, deren Flanschen 59 die Fuge zwischen der Stirnfläche 40 und dem Stützenabschnitt 54 abdecken. Auch bei dieser Ausführungsform der Erfindung greifen die Plattenabschnitte 5 und 10 in den Schlitz 31 der Träger 26 ein und halten diese quer zur Längsrichtung der Träger fest.

Figur 10 zeigt eine Ausführungsform der Deckenschalung am Rand der Schalfläche, vorzugsweise am Wandanfang. Der Deckenträger 26 kann auf dem Stützenkopf 2 so aufgesetzt werden, daß sich sein unterer Rand 45 auf der Kopfplatte 4 aufsetzt. Dabei greifen die Plattenabschnitte 5 und 10 wiederum in einen Schlitz im unteren Teil des Trägers 26 ein und legen den Träger 26 quer zu seiner Längsrichtung fest. Der Träger 26 kann in gewissen Grenzen beliebig weit in Richtung auf eine Wand 60 zu verschoben werden. Auf der oberen Fläche des Trägers 26 sind wiederum die Schalelemente 21 aufgelegt. Die Stütze 1 ist entsprechend abgespindelt.

Bei all den Ausführungsformen des verwendeten Stützenkopfes verläuft der der Stützenachse 6 abgewandte Rand der Plattenabschnitte 5 und 10 außerhalb der Kopfplatte 4 und auch außerhalb der Grundplatte 3. Der Rand der Kopfplatte 4 ist an denjenigen Stellen, an denen die Plattenabschnitte 5 und 10 durch die Kopfplatte 4 hindurchtritt, geschlitzt. Bei Ausführungsformen der Erfindung kann sich an die Stirnfläche 8 unterhalb der Kopfplatte 4 noch eine kleine Rundung 61 anschließen.

Beim Hochschwenken des Deckenträges beim Aufbau einer Deckenschalung ist der Träger so gesichert, daß er nicht herunterfällt. Dies erfolgt dadurch, daß sich die Stirnplatte 32 auf die obere Fläche des Plattenabschnittes 5, 10 auflegt und auch die Rundung des Einschnittes 42 sich auf die obere Fläche des Anschlages 15 auflegt.

## Patentansprüche

1. System-Deckenschalung mit Deckenstützen und rechteckigen Schalelementen und Deckenträgern, wobei an einem eine Kopfplatte (4) enthaltenden Stützenkopf (2) aufrecht stehende Plattenabschnitte vorgesehen sind, die in einer senkrechten, die Stützenachse (6) enthaltenden Ebene liegen und in einem Abstand von der lotrechten Stützenachse (6) angeordnet sind, dadurch gekennzeichnet, daß die Plattenabschnitte (5, 10) als Haltemittel für sich auf dem Stützenkopf abstützende Deckenelemente in die Unterseite des Deckenelements eingreifen und daß ein Anschlag für die Deckenelemente vorgesehen ist, über den das Deckenelement beim Abnehmen nach dem Abschwenken angehoben werden muß, wobei die der Stützenachse (6) zugewandte Stirnfläche (8) der Plattenabschnitte nach oben verjüngend verläuft.

2. Schalung nach Anspruch 1, dadurch gekennzeichnet, daß die Plattenabschnitte (5, 10) eine der Stützenachse (6) zugewandte Stirnfläche (8, 9) aufweisen, die derart nach oben verläuft, daß sich die Plattenabschnitte (5, 10) nach oben verjüngen, und daß sich am oberen Ende der Stirnfläche (8, 9) als Anschlag ein senkrecht oder hinterschnitten verlaufender Stirnflächenabschnitt (11, 12) anschließt.

3. Schalung nach Anspruch 1 oder 2, dadurch gekennzeichnet, daß an den Enden von als Deckenträger (26) ausgebildeten Deckenelementen eine z.B. schlitzförmige Aussparung vorgesehen ist, die einen hochgestellten Plattenabschnitt (5, 10) aufnehmen kann und daß der Anschlag nach dem Aufsetzen des Trägers auf den Stützenkopf vom Träger hintergriffen ist und den auf den Stützenkopf aufgesetzten Träger in seiner Längsrichtung festhält.

4. Schalung nach Anspruch 1 oder 2, dadurch gekennzeichnet, daß die Kopfplatte (4) Plattenabschnitte (5, 10) in zwei sich rechtwinklig schneidenden senkrechten Ebenen aufweist.

5. Schalung nach einem der Ansprüche 2 bis 4, dadurch gekennzeichnet, daß der Anschlag (15) für den Träger (26) unterhalb der Ebene der Kopfplatte (4) angeordnet ist.

6. Schalung nach einem der vorhergehenden Ansprüche, dadurch gekennzeichnet, daß die Plattenabschnitte (5, 10) sich über den Rand der Kopfplatte hinaus erstrecken.

7. Schalung nach einem der Ansprüche 2 bis 6, dadurch gekennzeichnet, daß die Stirnflächen (8, 9) gewölbt nach oben verlaufen.

8. Schalung nach einem der vorhergehenden Ansprüche, dadurch gekennzeichnet, daß der Stützenkopf (2) eine in Draufsicht rechteckige Form aufweist und daß die Plattenabschnitte (5, 10) von den Ecken radial nach innen verlaufen.

9. Schalung nach einem der vorhergehenden Ansprüche, dadurch gekennzeichnet, daß der Anschlag (15) in Verlängerung eines Plattenabschnittes (10) an einem mit der Kopfplatte (4) verbundenen Teil angeordnet ist.

## Claims

1. System ceiling form with ceiling supports and rectangular form elements and ceiling carriers, wherein vertically standing plate sections are provided for on a support head (2) containing a head plate (4) which lie in a perpendicular plane containing the support axis (6) and are arranged at a separation from the perpendicular support axis (6), characterized in that the plate sections (5, 10) function as holding means for ceiling components supported on the support head and engage into the underside of the ceiling component and a stop is provided for the ceiling components over which the ceiling components must be lifted after pivoting for removal, wherein the front surface (8) of the plate section facing the support axis (6) tapers in the upper direction.

2. Form according to claim 1, characterized in that the plate sections (5, 10) exhibit a front surface (8, 9) facing the support axis (6) which travels in the upper direction in such a fashion that the plate sections (5, 10) taper upwardly and with a perpendicular or undercut front surface section (11, 12), adjacent to the upper end of the front surface (8, 9), which functions as a stop.

3. Form according to claim 1 or 2 characterized in that a, for example, slot-shaped opening is provided for at the end of ceiling components configured as ceiling carriers (26) which can accept a raised plate section (5, 10) the stop being engaged by the carrier after placing the carrier on the support head to firmly hold the carrier, placed on the support head, in its longitudinal direction.

4. Form according to claim 1 or 2 characterized in that the head plate (4) comprises plate sections (5, 10) in two perpendicular planes intersecting at right angles.

5. Form according to one of the claims 2 to 4 characterized in that the stop (15) for the carrier (26) is arranged below the plane of the head plate (4).

6. Form according to one of the preceding claims characterized in that the plate sections (5, 10) extend beyond the edge of the head plate.

7. Form according to one of the claims 2 to 6 characterized in that the front surfaces (8, 9) travel in a curved fashion in the upper direction.

8. Form according to one of the preceding claims characterized in that the support head (2) exhibits a shape which is rectangular in plan view and the plate sections (5, 10) travel radially inwardly from the corners.

9. Form according to one of the preceding claims characterized in that the stop (15) is arranged as an extension of a plate section (10) on a part connected to the head plate (4).

## Revendications

1. Système de coffrage de plafond comprenant des supports de plafond et des éléments de coffrage rectangulaires, dans lequel sont prévus des tronçons de plaque dressés verticalement sur une tête de support (2) qui comprend une plaque de tête (4), lesdits tronçons de plaque étant situés dans un plan vertical qui contient l'axe de support (6) et étant agencés à distance de l'axe de support vertical (6), caractérisé en ce que les tronçons de plaque (5, 10) s'engagent dans le côté inférieur de l'élément de plafond en tant que moyens d'arrêt pour des éléments de plafond qui s'appuient sur la tête de support, et en ce qu'il est prévu une butée pour les éléments de plafond, au moyen de laquelle l'élément de plafond doit être soulevé lors de l'enlèvement et après basculement, et la surface frontale (8) des tronçons de plaque, orientée vers l'axe de support (6) va en se rétrécissant vers le haut.

2. Coffrage selon la revendication 1, caractérisé en ce que les tronçons de plaque (5, 10) présentent une surface frontale (8, 9) orientée vers l'axe de support (6), ladite surface frontale s'étendant vers le haut de telle façon que les tronçons de plaque (5, 10) vont en se rétrécissant vers le haut, et en ce que à l'extrémité supérieure de la surface frontale (8, 9) se raccorde un tronçon de surface frontale (11, 12) en tant que butée, vertical ou en contre-dépouille.

3. Coffrage selon l'une ou l'autre des revendications 1 et 2, caractérisé en ce que aux extrémités des éléments de plafond, réalisés sous forme de poutres de plafond (26) est prévu un évidement, par exemple en forme de fente, lequel peut recevoir un tronçon de plaque (5, 10) dressé, et en ce que, après mise en place de la poutre sur la tête de support du support, la butée est engagée par l'arrière, et retient le support posé sur la tête de support dans sa direction longitudinale.

4. Coffrage selon l'une ou l'autre des revendications 1 et 2, caractérisé en ce que la plaque de tête (4) comporte des tronçons de plaque (5, 10) dans deux plans verticaux qui se recoupent à angle droit.

5. Coffrage selon l'une quelconque des revendications 2 à 4, caractérisé en ce que la butée (15) pour le support (26) est agencée au-dessous du plan de la plaque de tête (4).

6. Coffrage selon l'une quelconque des revendications précédentes, caractérisé en ce que les tronçons de plaque (5, 10) s'étendent au-delà de la bordure de la plaque de tête.

7. Coffrage selon l'une quelconque des revendications 2 à 6, caractérisé en ce que les faces frontales (8, 9) s'étendent de façon bombée vers le haut.

8. Coffrage selon l'une quelconque des revendications précédentes, caractérisé en ce que la tête de support (2) présente en vue de dessus une forme rectangulaire, et en ce que les tronçons de plaque (5, 10) s'étendent radialement vers l'intérieur depuis les coins.

9. Coffrage selon l'une quelconque des revendications précédentes, caractérisé en ce que la butée (15) est agencée dans le prolongement d'un tronçon de plaque (10). sur une partie qui est reliée à la plaque de tête (4).
